# EUROPÄISCHE PATENTANMELDUNG

(11) **EP 2 146 328 A2**
(43) Veröffentlichungstag der Anmeldung: **20.01.2010**
(21) Anmeldenummer: 09009349.3
(22) Anmeldetag: 17.07.2009
(51) Int. Cl.: G07C 9/00

(54) **Schloss zur Sicherung eines Sicherungsbehälters oder -Raumes und Verfahren zur Sicherung des Transports eines Sicherungsbehälters**

(30) Priorität: 18.07.2008 DE 102008033731
(71) Anmelder: CargoGuard GmbH, 80807 München (DE)
(72) Erfinder: Wilde, Thomas, 80335 München (DE); Blaufuß, Jean, 82166 Gräfelfing (DE); Hoppe, Heiko, 81547 München (DE)
(74) Vertreter: TER MEER - STEINMEISTER & PARTNER GbR

(57) **Zusammenfassung**

Die Erfindung betrifft ein Schloss (120), einen Sicherheitsbehälter (110) mit einem derartigen Schloss (120), ein System zur Transportüberwachung des Schlosses (120), ein Verfahren zum Steuern des Schlosses (120) und ein Verfahren zum Transport des Sicherheitsbehälters (110). Weiter betrifft die Erfindung ein Verfahren zur Sicherung eines Sicherungsraumes, dessen Tür mit einem derartigen Schloss (120) gekoppelt ist. Um das Schloss, den Sicherheitsbehälter oder den Sicherungsraumes jeweils effektiv gegen Manipulation zuschützen, wird ein Schloss vorgeschlagen, mit einer Schließvorrichtung (220) zum Verriegeln und/oder Entriegeln einer Tür oder eines Behälters (110); einer Steuereinheit (230) zum Steuern der Schließvorrichtung (2100, 2700); einem Speicher (231) zum Speichern von Identifizierungsdaten (640) zur Kennzeichnung des Schlosses und von Programmdaten zur Darstellung eines Benutzerinterfaces; einer Schnittstelle (240) zum Senden der Programmdaten und der Identifizierungsdaten (640) an einen angeschlossenen Computer (130) und zum Empfangen von Steuerdaten zum Steuern der Schließvorrichtung (220).

## Beschreibung

Die Erfindung betrifft ein Schloss, einen Sicherheitsbehälter mit einem derartigen Schloss, ein System zur Transportüberwachung des Schlosses, ein Verfahren zum Steuern des Schlosses und ein Verfahren zum Transport des Sicherheitsbehälters. Weiter betrifft die Erfindung ein Verfahren zur Sicherung eines Sicherungsraumes, dessen Tür mit einem derartigen Schloss gekoppelt ist.

Im Speditionswesen werden Transportgüter oder Gegenstände von einem Absender zu einem Empfänger gesendet. Um das Transportgut auf dem Transportweg gegen Beschädigung und/oder vor unbefugtem Zugriff zu schützen, wird von den Logistik- und Speditionsunternehmen ein hoher Aufwand betrieben. Beispielsweise werden für den Transport von unterschiedlichsten Gütern Sicherheitsbehälter verwendet, die je nach Ausführung des Sicherheitsbehälters mit verschiedenen Schlössern oder Verschlussvorrichtungen ausgestattet sind. Es gibt Sicherheitsbehälter in unterschiedlichen Größen und mit verschiedenen Sicherheitsstandards. Ein Sicherheitsbehälter nimmt das Transportgut auf und wird vom Absender verschlossen. Zum Öffnen muss der Empfänger im Besitz des richtigen Schlüssels sein. Je nach Ausführung des Schlosses kann der Schlüssel entweder ein herkömmlicher mechanischer Schlüssel oder ein elektronischer Zugriffscode sein.

Ein mechanischer Schlüssel muss entweder sowohl beim Absender als auch beim Empfänger vorhanden sein oder der mechanische Schlüssel muss zum Empfänger geschickt werden. Dadurch wird der Schlüssel selbst zum Sicherheitsrisiko. Der Absender kann den Sicherheitsbehälter zwar erst dann versenden, wenn der Schlüssel beim Empfänger eingetroffen ist, was aber mit einem erheblichen zeitlichen und wirtschaftlichen Aufwand verbunden und daher für die Praxis ungeeignet ist. Außerdem ist es möglich, einen mechanischen Schlüssel zu kopieren.

Ein elektronisches Schloss lässt sich mit einem elektronischen Zugriffscode als Schlüssel öffnen. Dazu ist jedoch im Schloss ein schaltungstechnischer Aufwand erforderlich, der eine Stromversorgung voraussetzt. Damit wird sowohl der Aufwand für das Schloss als auch für einen Sicherheitsbehälter mit einem derartigen Schloss erhöht. Um einen Sicherheitsbehälter mit einem derartigen elektronischen Schloss zu öffnen, benötigt der Empfänger zunächst den Zugriffscode, der vom Absender zum Empfänger übertragen werden muss. Der Zugriffscode muss aber auch im elektronischen Schloss des Sicherheitsbehälters gespeichert sein und ist somit prinzipiell für Dritte sichtbar. Zur Speicherung des Zugriffscodes kann zwar ein Verschlüsselungsverfahren eingesetzt werden. Mit einem Verschlüsselungsverfahren kann dennoch kein ausreichender Schutz vor unautorisiertem Zugriff erreicht werden, da allen Verschlüsselungsverfahren ein Berechnungsalgorithmus zugrunde liegt, dessen Struktur ermittelbar ist.

Ein weiterer Nachteil eines elektronischen Schlosses mit einem Zugangscode besteht in der Notwendigkeit ein Benutzerinterface zur Eingabe des Zugangscodes bereitzustellen. Dies ist kostspielig und platzintensiv. Wird der Sicherheitsbehälter beim Transport Erschütterungen ausgesetzt, kann das Benutzerinterface zerstört werden, so dass eine Öffnung auf normalen Weg nicht mehr möglich ist.

In der EP 1 391 579 A2 wird ein Sicherheitsbehälter beschrieben, der zur Eingabe und zum Übertragen des Zugriffscodes an einen Personalcomputer angeschlossen wird. Dabei wird der Computer als Eingabe- und Anzeigemedium verwendet. Der über den Computer einzugebende Zugangscode ist jedoch in der Schaltung des Sicherheitsbehälters gespeichert und kann somit auch von unberechtigten Personen mit entsprechendem Aufwand während des Transports ausgeforscht werden.

Deshalb stellt ein derartiger Schlüssel grundsätzlich ein Sicherheitsrisiko dar und kann von Dritten mit geeigneten Kenntnissen über die Struktur des Schlosses (beispielsweise die Verschlüsselung des Zugangscodes im Speicher des elektronischen Schlosses) ermittelt werden. Damit sind herkömmliche elektronische Schlösser nicht sicher vor dem Zugriff Dritter. Außerdem kann ein Schlüssel als einzig notwendiges Mittel zum Öffnen eines Sicherheitsbehälters in falsche Hände geraten, wodurch ein weiteres Sicherheitsrisiko entsteht. Weiter besteht die grundlegende Gefahr, dass selbst bei sicherer Ablieferung eines Sicherheitsbehälters beim Unternehmen des Empfängers, auf dem Weg innerhalb des Unternehmens Unberechtigte Zugriff auf den Sicherheitsbehälter bekommen.

Es ist daher eine Aufgabe der Erfindung ein Schloss für einen Sicherheitsbehälter, einen Sicherheitsbehälter mit einem Schloss, ein System zur Überwachung eines Schlosses, ein Verfahren zum Steuern eines Schlosses und ein Verfahren zum Transport des Sicherheitsbehälters anzugeben, die jeweils effektiv gegen Manipulation geschützt sind.

Die Aufgabe wird durch die Gegenstände der unabhängigen Ansprüche gelöst. Bevorzugte Ausführungsformen sind Gegenstand der Unteransprüche.

Zur Lösung der Aufgabe schlägt die Erfindung vor, das Schloss des Sicherheitsbehälters mit einem Speicher auszustatten und auf diesem Speicher nur Daten abzulegen, die den Sicherheitsbehälter eindeutig identifizieren und mit denen an einem Computer eine Benutzerschnittstelle dargestellt werden kann. Wird das Schloss von einem Benutzer an einem Computer angeschlossen, so werden diese Daten automatisch an den Computer gesendet und der Benutzer kann das Schloss über das Benutzerinterface steuern. Jedoch sind zum Steuern des Schlosses vorbestimmte Steuerdaten notwendig, die der Benutzer von einer vorbestimmten Stelle, bspw. einem Sicherheitsserver im Internet abfragen oder anfordern kann. D.h., dass selbst ein unberechtigter Computer bzw. Benutzer am Computer zwar das Benutzerinterface erkennen und über dieses auch Benutzerdaten eingeben kann. Diese Benutzerdaten werden jedoch nicht vom Sicherheitsserver verifiziert und erzeugen somit keine Steuerdaten, die ein Öffnen des Schlosses ermöglichen.

Ein Schloss gemäß der vorliegenden Erfindung enthält daher eine mechanische oder elektromechanische Schließvorrichtung zum Verriegeln bzw. Entriegeln eines Schlosses eines Sicherheitsbehälters oder einer Tür eines Sicherheitsraumes. Das Schloss umfasst eine Steuereinheit zum Steuern der Schließvorrichtung und einen Speicher. Der Speicher speichert Programmdaten zum Darstellen eines Benutzerinterfaces auf einem Bildschirm eines Computers, der an das Schloss angeschlossen wird. Weiter sind im Speicher Identifizierungsdaten gespeichert, die das Schloss kennzeichnen. Das Schloss enthält eine Schnittstelle zum Senden der Programmdaten und der Identifizierungsdaten an den angeschlossenen Computer. Über die Schnittstelle werden auch die Steuerdaten zum Steuern des Schlosses empfangen, nachdem diese im Sicherheitsserver erzeugt wurden.

Durch das Anzeigen des Benutzerinterfaces auf dem angeschlossenen Computer ist es möglich, das Schloss von außen zu steuern. Dadurch wird ein Großteil der Intelligenz des Schlosses nach außen verlagert. Somit kann das Schloss mit einfachsten elektronischen Mitteln aufgebaut werden, so dass es sich kostengünstig herstellen lässt. Ein derartiges Schloss eignet sich hervorragend für die Massenproduktion. Insbesondere benötigt das erfindungemäße Schloss keinen zusätzlichen Schlüssel. Während der Benutzer von herkömmlichen elektronischen Schlössern einen korrekten Zugriffscode eingeben muss, der dann im Schloss intern verglichen wird, muss der Benutzer beim erfindungsgemäßen Schloss nur Kenntnis über seine korrekten Benutzerdaten haben, die er beispielsweise über die Benutzerschnittstelle eingibt. Durch die Verteilung der einzelnen Daten auf verschiedene Stellen muss ein unbefugter Dritter, die Steuerung des Schlosses, die mechanische Schließvorrichtung, die Verschlüsselung und insbesondere die Erzeugung der Steuerdaten im Sicherheitsserver verstehen, um das Schloss zu öffnen. Das heißt, wenn es der Dritte wirklich schafft, einen richtigen verschlüsselten Befehl einzugeben, dann ist noch nicht gewährleistet, dass dieser Befehl auch die richtige Aktion am Schloss auslöst. Deshalb müsste der Unberechtigte den gesamten verschlüsselten Befehlssatz und auch die Auswirkungen auf das Schloss verstehen. Somit wird durch die erfindungsgemäße Verteilung der zum Öffnen/ Schließen erforderlichen Daten die Sicherheit des Schlosses und damit des Sicherheitsbehälters bzw. des mit dem Schloss verschlossenen Raumes erhöht.

Um die Anwendung für besonders unerfahrene Benutzer einfach zu gestalten, kann die Schnittstelle zum Empfang von Befehlsdaten vorgesehen sein, wobei die Befehlsdaten in direkter und unverschlüsselter Weise das Schloss zum Ausführen einer bestimmten Aktion wie Verriegeln und Entriegeln anweisen. Basierend auf diesen Befehlsdaten kann das Schloss eine Steuerdatenanforderung über den Computer an den Sicherheitsserver senden, der dann die Steuerdaten basierend auf den Identifizierungsdaten und Benutzerdaten erzeugt. Bei der Übertragung der Identifizierungsdaten kann der angeschlossene Computer dann die Steuerdatenanfrage basierend auf den Befehlsdaten umwandeln bzw. weiterleiten. Somit muss der Benutzer nur seine Benutzerdaten kennen und die entsprechenden Befehlsdaten, die einfachstenfalls Öffnen und Schließen lauten.

Basierend auf den Befehlsdaten erstellt das Schloss die Steuerdatenanforderung, die dann zum Sicherheitsserver zusammen mit den Identifizierungsdaten und Benutzerdaten gesendet werden. Dort wird die Steuerdatenanforderung in die Steuerdaten umgewandelt, die dann an das Schloss gesendet werden und mit denen sich das Schloss sicher öffnen lässt.

Die Steuerdaten können zum Öffnen und zum Schließen des Schlosses vorgesehen sein. Diese beiden Befehle sind besonders im Speditionswesen wichtig. Ein Absender eines mit dem Schloss verschlossenen Sicherheitsbehälters kann somit sicher sein, dass nur der richtige Empfänger die korrekten Steuerdaten zum Öffnen des Schlosses eingeben kann, die den Sicherheitsbehälter öffnen. Damit ist auch die Sicherheitslücke innerhalb des Unternehmens gegen unberechtigten Zugriff geschlossen.

Zur Behandlung von Ausnahmesituationen kann am Computer ein erster Notzugangscode eingegeben werden, wobei im Speicher ein zweiter Notzugangscode gespeichert ist. Empfängt das Schloss den ersten Notzugangscode und stimmt dieser mit dem zweiten Notzugangscode überein, kann die Steuereinheit beispielsweise selbst Steuerdaten erzeugen, um das Schloss zu öffnen. Eine weitere Möglichkeit ist, dass mit dem ersten Notzugangscode auch Befehlsdaten empfangen werden, die basierend auf dem Vergleich direkt ausgeführt werden, ohne eine Steuerdatenanfrage zu erzeugen. Dadurch lässt sich das Schloss auch öffnen, wenn bspw. keine Verbindung zum Sicherheitsserver möglich ist und somit keine korrekten Steuerdaten gesendet werden können. Mit dem Notzugangscode lässt sich gewährleisten, dass ein mit dem Schloss verschlossener Sicherheitsbehälter von Personen oder Behörden geöffnet werden kann, die zwar vom Absender zur Öffnung nicht autorisiert sind, die jedoch den Sicherheitsbehälter für Kontrollzwecke oder in Notsituationen trotzdem öffnen müssen. Beispielsweise ist es möglich, dass kein geeigneter Computer zum Eingeben von Benutzerdaten und keine Sicherheitsserver zum Umwandeln der Steuerdatenanforderung in die richtigen Steuerdaten zur Verfügung stehen. Mit dem Notzugangscode lässt sich der Sicherheitsbehälter bzw. ein mit dem Schloss verschlossener Raum trotzdem öffnen. Vorzugsweise kann der Notzugangscode nur zur einmaligen Verwendung vorgesehen sein. Somit ist das Schloss vor mehrmaligen Versuchen Dritter geschützt, mit dem Notzugangscode unbefugt Zugriff auf das Schloss zu erhalten.

Das Schloss kann eine Verschlüsselungseinheit zum Verschlüsseln der Steuerdatenanforderung und/oder der Identifikationsdaten vor dem Senden und zum Entschlüsseln der Steuerdaten nach dem Empfangen über die Schnittstelle enthalten. Zwar kann insbesondere die Steuerdatenanforderung allein durch ihren Inhalt schon vor unbefugtem Zugriff schützten, da normalerweise unter einer Vielzahl von Antwortmöglichkeiten auf die Steuerdatenanforderung nur eine der Möglichkeiten korrekt ist. Durch das Verschlüsseln wird der Datenverkehr zwischen dem Schloss und dem angeschlossenen Computer jedoch zusätzlich unlesbar gemacht, so dass weitere Schritte notwendig sind, das Schloss zu verstehen und Zugriff auf das Schloss zu erlangen. Damit erhöht die Verschlüsselung die Sicherheit weiter.

Das Schloss kann vollständig passiv aufgebaut sein, so dass im Schloss grundsätzlich keine Stromversorgung erforderlich ist. Dadurch lässt sich ein Öffnen des Schlosses sicherstellen, auch wenn der Sicherheitsbehälter mit dem Schloss lange unterwegs ist oder das Schloss an der Tür eines Raumes keinen Stromanschluss aufweist. Die Schnittstelle kann vorzugsweise als USB-Schnittstelle ausgebildet sein. Jedoch kann auch jede andere geeignete Schnittstelle verwendet werden. Über diese Schnittstelle wird das Schloss, die Steuereinheit und der Speicher usw. vom angeschlossenen Computer mit Strom versorgt. Somit kann die Komplexität und das Gewicht des Schlosses reduziert werden. Außerdem sind insbesondere USB-Schnittstellen an modernen Personalcomputern weit verbreitet, so dass nahezu jeder Computer in der Lage ist, an den Behälter bzw. an das Schloss angeschlossen zu werden und das Schloss und seine Komponenten mit Energie zu versorgen. Ein weiterer Vorteil besteht insbesondere dadurch, dass die Programmdaten im Speicher des Schlosses gespeichert sind und somit bei einem Anschluss an eine Stromversorgung abgerufen werden können und an den angeschlossenen Computer übertragen werden können. D.h. der Computer benötigt keine besonderen Programme, um zum Öffnen bzw. Schließen des Schlosses verwendet zu werden.

Um die Position des Schlosses oder des Sicherheitsbehälters während des Transportes zu ermitteln, ist das Schloss vorzugsweise mit einem Ortungssystem zum Erfassen der Position ausgestattet. Die Position wird zu vorbestimmten Zeitpunkten oder Ereignissen erfasst. Ein derartiges Ortungssystem ermöglicht es, den Transportverlauf des Schlosses und /oder Sicherheitsbehälters zwischen Absender und Empfänger zu überwachen. Es können damit beispielsweise Rückschlüsse gezogen werden, ob ein mit dem Schloss verschlossener Sicherheitsbehälter eine vorbestimmte Route bei seinem Transport eingehalten hat.

Der Sicherheitsbehälter kann weiter einen Sender zum drahtlosen Senden der Positionsdaten aufweisen, wodurch sich während des Transports die Route des Sicherheitsbehälters überprüfen lässt.

Weiter kann der Sicherheitsbehälter einen Akkumulator zum Speichern elektrischer Energie aufweisen. Mit einer eigenen Energieversorgung kann in erster Linie das Ortungssystem mit Energie versorgt werden. Somit kann das Ortungssystem die Positionsdaten während des Transportes unabhängig von einer USB-Verbindung mit einem Computer übertragen.

Das Ortungssystem kann die Position des Schlosses basierend auf einem GPS-Signal bestimmen. GPS-Signale sind global verfügbar, so dass das Ortungssystem bei der Positionserfassung fast keinen Beschränkungen unterworfen ist. Um eine Positionserfassung basierend auf GPS-Daten zu ermöglichen, ist ein GPS-Empfänger und ein Sender erforderlich, der die Positionsdaten an einen vorbestimmten Empfänger, bspw. den Absender des Sicherheitsbehälters, übermittelt.

Alternativ oder zusätzlich kann das Ortungssystem die Position des Schlosses und/oder Sicherheitsbehälters auch basierend auf Informationen eines Mobilfunknetzwerkes bestimmen. Hierbei ist der Sicherheitsbehälter bzw. das Schloss mit einem Mobilfunkterminal ausgestattet, welches senden und empfangen kann. Dies hat den Vorteil, dass das Schloss das Mobilfunkterminal bzw. -netzwerk auch zur Kommunikation mit einem Benutzer verwenden kann, um beispielsweise die Positionsdaten zu senden.

Der Speicher kann weiterhin zum Speichern von Sicherheitszustandsdaten vorgesehen sein, die anzeigen, ob das Schloss elektronisch oder physisch manipuliert wurde. Durch diese Sicherheitszustandsdaten kann ein Benutzer unbefugte Zugriffsversuche auf das Schloss und/oder unbefugte Zugriffe auf den verriegelten Sicherheitsbehälter erkennen, obwohl diese optisch nicht erkennbar sind.

Die Sicherheitszustandsdaten können eine Zufallszahl enthalten, die beispielsweise mit den Befehlsdaten empfangen wurde. Die Zufallszahl kann aber auch beim Empfang der Befehlsdaten im Schloss selbst erzeugt werden. Möglich ist auch, dass die Zufallszahl basierend auf dem Empfang der Steuerdaten im Schloss erzeugt wird. In allen Fällen ermöglicht diese Zufallszahl einen Zustand im Schloss zu speichern, der abhängig von der Zufallsverteilung der Zufallszahl praktisch nicht kopierbar ist. Ist beispielsweise diese Zufallszahl im Speicher in Verbindung mit einem Schließbefehl gespeichert worden, so kann beim Empfang und Öffnen des Sicherheitsbehälters überprüft werden, ob die Zufallszahl im Speicher nicht verändert worden ist, die der Absender beim Verriegeln des Schlosses im Speicher gespeichert hat. Ist dies nicht der Fall, so hat ein Dritter zumindest versucht Befehlsdaten an das Schloss zu senden.

Die Sicherheitszustandsdaten können alternativ oder zusätzlich einen physischen Zustand des Schlosses und/oder seiner Schließvorrichtung enthalten. Dies kann beispielsweise ein Zerstörungsgrad des Schlosses sein, weil ein Dritter mit mechanischen Mitteln versucht hat, dieses zu öffnen. Der Vorteil daran ist, dass selbst dann mechanische Manipulationen am Schloss erkannt werden, wenn diese mit bloßem Auge auf den ersten Blick nicht zu erkennen sind.

Die Sicherheitszustandsdaten können auch sicherheitsrelevante Vorschriften zum Steuern des Schlosses selbst enthalten. Diese Vorschriften sind insbesondere dann von Bedeutung, wenn das Schloss beim Empfang auf besonders sicherheitsrelevante Weise hinsichtlich des richtigen Empfängers überprüft werden soll. Dies kann beispielsweise die Eingabe korrekter Daten sein, die die Person genauer identifizieren und sicherstellen, dass selbst bei Empfängern mit einem sehr großen Personenkreis, beispielsweise große Firmen, immer nur die richtige Person den Sicherheitsbehälter öffnet.

Das Schloss kann auch eine Uhr zum Erzeugen eines Zeitstempels enthalten, wobei der Zeitstempel den Sicherheitszustandsdaten hinzugefügt wird. Der Zeitstempel kann benutzt werden, um den Zeitpunkt eines unbefugten Zugriffsversuches auf das Schloss zurück zu verfolgen.

Die Schnittstelle kann die Sicherheitszustandsdaten zusammen mit den Identifizierungsdaten beispielsweise an einen Sicherheitsserver senden. Damit kann das Schloss sofort nach dem Verbinden mit einem Computer auf seine Unversehrtheit überprüft werden, so dass eventuell unbefugte Zugriffsversuche frühzeitig erkannt werden. Die Sicherheitszustandsdaten können bei der Erzeugung der Steuerdaten im Sicherheitsserver verwendet werden. Durch den Zeitstempel kann beispielsweise überprüft werden, ob der Empfänger den Sicherheitsbehälter zum richtigen Zeitpunkt öffnet. Damit kann der Zeitstempel bei der Erzeugung der Steuerdaten verwendet werden. Dies kann beispielsweise bei einem Absender der Fall sein, der dem Empfänger eine bestimmte Frist zum Öffnen des Behälters setzen möchte. Entriegelt der Empfänger nach Ablauf der Frist das Schloss, dann werden selbst bei Berechtigung des Empfängers keine Steuerdaten an das Schloss gesendet, die das Schloss öffnen.

Das Schloss kann wenigstens einen Sensor zum Erfassen seines physischen Zustandes aufweisen. Das Erfassen des physischen Zustandes erhöht somit weiter die Sicherheit des Schlossen bzw. des Sicherheitsbehälters, so dass es möglich ist zu erkennen, ob ein Dritter auf mechanischen Weg versucht hat, unbefugt auf das Schloss zuzugreifen.

Der Sensor kann zusätzlich oder alternativ das Schloss überwachen und somit mechanische Zugriffsversuche von unbefugten Dritten registrieren.

Außerdem kann der Sensor zusätzlich oder alternativ die Steuereinheit überwachen und somit unbefugte Zugriffsversuche Dritter auf elektrischem Weg registrieren.

Der Sensor kann ein GPS-Sensor zum Erfassen einer Transportroute sein.

Alternativ oder zusätzlich können die Sicherheitszustandsdaten über den Sender bzw. die Schnittstelle an den Absender und/oder den Sicherheitsserver versendet werden. Dies kann vorzugsweise während des Transports geschehen, um unbefugte Zugriffsversuche und/oder Transportschäden unmittelbar zu ermitteln.

Die Aufgabe wird weiter mit einem Sicherheitsbehälter mit einem Innenraum zum Aufnehmen eines Gegenstandes gelöst. Der Innenraum ist mit einer Abdeckung oder einem Deckel verschließbar, beispielsweise Türen und Tore bei großen Sicherheitsbehältern für Europaletten oder bei Schiffscontainern. Der Deckel bzw. die Abdeckung ist dabei am Sicherheitsbehälter mit mindestens einem Schloss gemäß der Erfindung verriegelbar. Statt eines Behälters kann das Schloss auch an einer Tür eines Raumes angebracht sein, der strengen Sicherheitsauflagen unterliegt. Bis auf die Positionserfassung und -übermittlung lassen sich die oben angeführten besonderen Ausgestaltungen auch auf den Raum mit einem erfindungsgemäßen Schloss anwenden.

Der Sicherheitsbehälter bzw. -raum kann ebenfalls einen oder mehrere Sensoren aufweisen, mit denen der physische Zustand überwacht werden kann. Dieser Sensor kann seine Daten dann im Speicher des Schlosses speichern und/oder über den Sender und/oder die Schnittstelle versenden. Damit wird nicht nur der Sicherheitszustand des Schlosses allein sondern auch des Sicherheitsbehälters bzw. -raumes überwacht, der das Transportgut bzw. zu verwahrende Gegenstände enthält.

Der Sensor kann auch ein Bewegungssensor zum Erfassen einer Bewegung des Sicherheitsbehälters sein. Damit kann festgestellt werden, ob der Sicherheitsbehälter ungewöhnlichen Belastungen durch zu schnelle Bewegungen ausgesetzt ist, wie sie beispielsweise bei einem Sturz entstehen können. Der Bewegungssensor kann auch mit dem GPS-Sensor im Schloss kombiniert werden, so dass nicht nur der Transportweg des Sicherheitsbehälters sondern auch sein physische Zustand überwacht werden kann.

Der Sensor kann den Innenraum des Sicherheitsbehälters überwachen und damit Rückschlüsse auf den Zustand des Transportgutes selbst ermöglichen.

Der Sensor kann zusätzlich oder alternativ mindestens eine Wand des Sicherheitsbehälters überwachen und somit unbefugte Zugriffsversuche und/ oder Transportschäden der Hülle des Sicherheitstransportbehälters ermitteln.

Der Sensor kann auch ein Temperatursensor zum Erfassen einer Umgebungstemperatur und/oder einer Innenraumtemperatur des Sicherheitsbehälters sein und somit beispielsweise schädliche Temperatureinflüsse auf den Sicherheitsbehälter und/oder das Transportgut registrieren.

Ein Feuchtigkeitssensor als Sensor kann zum Erfassen einer Feuchtigkeit innerhalb und/oder außerhalb des Sicherheitsbehälters dienen, um festzustellen, ob der Sicherheitsbehälter und/oder das Transportgut unvorhergesehen feucht oder sogar nass geworden ist.

Ein Flächenschutzsensor als Sensor kann eine Beschädigung einer Hülle des Sicherheitsbehälters erkennen und damit insbesondere unberechtigte mechanische Zugriffsversuche Dritter erfassen und registrieren. Der Flächenschutzsensor kann ein kapazitiver Sensor zum Ermitteln einer Permittivitätsänderung der Hülle oder ein Widerstandssensor zum Ermitteln einer Widerstandänderung der Hülle sein.

Die Erfindung gibt auch ein System zur Transportüberwachung des Sicherheitsbehälters oder des Schlosses an. Das System enthält mindestens das Schloss, einen Computer und einen Sicherheitsserver. Der Computer wird mit dem Schloss verbunden und empfängt Identifizierungs- und Programmdaten vom Schloss. Der Computer stellt das Benutzerinterface basierend auf den Programmdaten dar und empfängt Benutzerdaten vom Benutzer, die er zusammen mit Identifizierungsdaten an den Sicherheitsserver sendet. Der Sicherheitsserver erzeugt Steuerdaten und sendet diese an das Schloss. Durch dieses System ist es möglich, den Benutzer des Computers auf einfache Weise zu identifizieren und über eine übergeordnete Überwachungsinstanz (Sicherheitsserver), als berechtigten Empfänger eines mit dem Schloss verriegelten Sicherheitsbehälters zu identifizieren. Wie oben dargestellt, lässt sich nicht nur der berechtigte Benutzer sondern auch Ort, Zeit und Zustand bei der Erzeugung der Steuerdaten berücksichtigen, wodurch die Sicherheit weiter verbessert wird.

Der Computer kann vom Benutzer eingegebene Befehlsdaten über das Benutzerinterface empfangen und diese ans Schloss senden, um die Schließvorrichtung des Schlosses zu öffnen bzw. zu schließen. Der Vorteil an dieser Ausführung liegt darin, dass der Benutzer des Computers das Schloss auf einfache Weise steuern kann.

Wie bereits gezeigt, kann das Schloss basierend auf den Befehlsdaten eine Steuerdatenanforderung senden. Diese Anfrage kann vom Sicherheitsserver und/oder vom Computer empfangen werden. Mit dem Sicherheitsserver können mehrere Schlösser zentral überwacht werden, so dass feststellbar ist, wann ein bestimmtes Schloss geöffnet, geschlossen oder anderweitig angesteuert werden soll. Der Computer ist dabei vorzugsweise zum Empfang und zur Weiterleitung einer Steuerdatenanforderung an den Sicherheitsserver vorgesehen. Diese Ausführung ist besonders vorteilhaft für die Erfindung, da der Computer eine Netzwerkschnittstelle für eine Netzwerkverbindung zum Sicherheitsserver ins Internet aufweist. Die Schnittstelle im Schloss kann dagegen äußerst einfach aufgebaut sein. Dadurch kann selbst mit einfachsten Mitteln eine zentrale Benutzerverifizierung über einen zentralen Sicherheitsserver, und damit ein hoher Sicherheitsstandart erreicht werden.

Der Sicherheitsserver kann die Steuerdaten basierend auf den Identifizierungsdaten und/oder den Benutzerdaten und/oder Angaben in einer Datenbank des Sicherheitsserver erzeugen. Damit ist eine rudimentäre Erkennung des Benutzers und/oder des Schlosses beim Ausführen eines Befehls gewährleistet.

Der Sicherheitsserver kann aber auch die Steuerdatenanforderung mit in die Erzeugung der Steuerdaten einbeziehen. Damit ist garantiert, dass jeder ausgeführte Befehl am Schloss vorher authentifiziert wird.

Der Sicherheitsserver kann einen vom Schloss gesendeten Zeitstempel zum Erzeugen der Steuerdaten verwenden. Dies ermöglicht eine verbesserte Benutzerüberwachung, da mit dem Zeitstempel sogar zeitabhängige Zugriffsrechte auf den Sicherheitsbehälter möglich sind.

Für die Erzeugung der Steuerdaten kann die Eingabe von Benutzerdaten von zwei oder mehr Benutzern (Vier-Augen-Prinzip) erforderlich sein. Dies hat den Vorteil, dass beispielsweise der Empfänger des Sicherheitsbehälters gezwungen ist, eine zweite Person zum Öffnen des Sicherheitsbehälters hinzuzuziehen. Dadurch wird beispielsweise gewährleistet, dass das Transportgut im Sicherheitsbehälter durch mindestens zwei Personen auf Schäden untersucht wird und hilft damit Transportschäden und Korruption besser zu erkennen.

Zur Erzeugung von Steuerdaten im Sicherheitsserver kann es vorteilhaft sein, dass ein weiterer Benutzer seine Benutzerdaten von einem weiteren, mit dem Sicherheitsserver verbundenen Computer eingibt. Dies kann bspw. der Absender sein oder auch eine weitere Aufsichtsperson, die an einem weiteren Ort sitzt. Der Sicherheitsserver kann dann die Steuerdaten basierend auf den Benutzerdaten vom Benutzer am lokalen Computer und basierend auf den Benutzerdaten vom weiteren Benutzer am weiteren Computer erzeugen. Dieses Prinzip wird Distanzöffnung genannt und ermöglicht, dass beispielsweise ein Absender mitbestimmen kann, ob und wann ein Empfänger den Sicherheitsbehälter öffnen darf. Dies ist insbesondere für Vertragsverhandlungen interessant, wenn der Absender einen Vertragsentwurf an zwei verschiedene potentielle Vertragspartner schickt, aber abhängig vom Ausgang der Vertragsverhandlungen nur einem der beiden Vertragspartner letztlich den Zugriff auf den Vertragsentwurf gestatten möchte.

Der Sicherheitsserver kann ferner basierend auf den Sicherheitszustandsdaten Siegeldaten erzeugen, die über den Zustand des Sicherheitsbehälters Auskunft geben. Diese Siegeldaten werden dann an den Computer gesendet und auf diesem dargestellt. Vorzugsweise enthalten diese Siegeldaten Farbdaten zum farblichen Kennzeichnen einer Manipulation des Sicherheitsbehälters. Dies stellt eine besonders effektive Möglichkeit dar, dem Benutzer einen schnellen Überblick darüber zu verschaffen, in welchem Zustand sich der Sicherheitsbehälter bzw. das Schloss am Raum befindet.

Die Erfindung gibt auch ein Verfahren zum Steuern des Sicherheitsbehälters an. Die Programmdaten werden zur Darstellung eines Benutzerinterfaces auf dem Computer vom Sicherheitsbehälter an einen Computer übertragen, der dann das Benutzerinterface darstellt. Weiter werden die Identifizierungsdaten an den Computer übermittelt. Danach werden Benutzerdaten über das Benutzerinterface in den Computer eingegeben und zusammen mit den Identifizierungsdaten an einen Sicherheitsserver gesendet. Im Sicherheitsserver werden basierend auf den empfangenen Benutzerdaten und Identifizierungsdaten Steuerdaten erzeugt, die zum Steuern des Sicherheitsbehälters geeignet sind und an diesen zurückgesendet werden. Der Vorteil ist, dass die Steuerung vom Sicherheitsserver selbst übernommen wird. Damit kann für jede Aktion, die vom Sicherheitsbehälter ausgeführt wird, immer verglichen werden, ob ein Benutzer die Erlaubnis zum Ausführen dieser Aktion hat.

Zusätzlich können Befehlsdaten vom Computer an den Sicherheitsbehälter gesendet werden. Die Befehlsdaten werden dann vom Sicherheitsbehälter in eine Anforderung für die Steuerdaten umgewandelt und an den Sicherheitsserver gesendet. Im Sicherheitsserver werden dann basierend auf dieser Anforderung die Steuerdaten erzeugt. Der Vorteil dieses Verfahrens ist, dass der Sicherheitsbehälter über den Computer gesteuert werden kann. Jedoch verbleibt die Umwandlung eines Befehls, wie Öffnen oder Schließen des Sicherheitsbehälters, in eine reale Aktion beim Sicherheitsserver, so dass für jeden Befehl einzeln überwacht werden kann, ob ein Benutzer zur Ausführung eines Befehls auch wirklich berechtigt ist.

Die Identifizierungsdaten, die Anforderung der Steuerdaten und/oder die Benutzerdaten können vorm Senden vom Schloss an den Sicherheitsserver verschlüsselt und nach dem Empfangen im Schloss entschlüsselt werden. Dies erhöht weiter die Sicherheit des Verfahrens, da unbefugte Dritte den Datenverkehr nicht auswerten können, um die erforderlichen Steuerdaten künstlich zu erzeugen.

Der Sicherheitsserver kann einen Zeitstempel erzeugen und diesen Zusammen mit Anforderung der Steuerdaten an den Sicherheitsserver senden. Die Steuerdaten können dabei basierend auf dem empfangenen Zeitstempel erzeugt werden. Dadurch kann die Benutzerüberprüfung auch in zeitlicher Hinsicht erfolgen, um beispielsweise ein bestimmtes Zeitfenster vorzugeben, in dem ein Benutzer den Sicherheitsbehälter bzw. das Schloss öffnen darf.

Vorm Senden der Befehlsdaten vom Sicherheitsbehälter an den Sicherheitsserver kann eine Zufallszahl ermittelt und mit den Befehlsdaten zusammen an den Sicherheitsserver gesendet werden. Weiter können die ermittelte Zufallszahl zusammen mit einem physischen Zustand des Schlosses, einem Zeitstempel und/oder Vorschriften zum Steuern des Schlosses im Speicher des Sicherheitsbehälters als Sicherheitszustandsdaten gespeichert werden. Gerade die Zufallszahl, die dem Sicherheitsserver und dem Sicherheitsbehälter beispielsweise zum Schließen des Sicherheitsbehälters bekannt ist, kann beim Öffnen des Sicherheitsbehälters verwendet werden, um festzustellen, ob der Sicherheitsbehälter andere Befehlsdaten oder sogar Steuerdaten empfangen hat, die nicht vom Sicherheitsserver autorisiert worden sind. Auf die gleiche Weise kann der Zeitstempel an den Sicherheitsserver gesendet werden, um festzustellen, ob der Zeitstempel im Speicher des Schlosses mit dem letzten gesendeten Zeitstempel im Sicherheitsserver übereinstimmt. Eine solche Verifikation ist basierend auf allen Sicherheitszustandsdaten möglich und erhöht die Möglichkeit Manipulationsversuche zu erkennen.

Die Sicherheitszustandsdaten können zusammen mit den Identifizierungsdaten an den Sicherheitsserver gesendet werden. Dieser erstellt basierend auf den Sicherheitszustandsdaten Siegeldaten mit einer Farbe, die eine Manipulation des Sicherheitsbehälters anzeigen. Die Siegeldaten werden dann an den Computer gesendet und dargestellt. Durch die Farbdaten erhält der Benutzer eine leicht verständliche Information über den Zustand des Schlosses.

Die Erfindung gibt weiter ein Verfahren zum Transport eines Sicherheitsbehälters an. Dabei wird der Sicherheitsbehälter mit einem ersten Computer verbunden, der wiederum mit einem Sicherheitsserver verbunden ist. Der Sicherheitsbehälter wird gemäß dem vorangegangenen Verfahren mit einem Schließbefehl verriegelt, vom ersten Computer getrennt und zu einem zweiten Computer transportiert, der ebenfalls mit dem Sicherheitsserver verbunden wird. Der zweite Computer wird mit dem Sicherheitsbehälter verbunden und nach dem oben beschriebenen Verfahren mit einem Öffnungsbefehl entriegelt. Das Verfahren hat den Vorteil, dass über den Sicherheitsserver genau nachvollzogen werden kann, wann, wo und/oder von wem der Sicherheitsbehälter geöffnet und verschlossen wird.

Die Erfindung wird anhand nicht einschränkender Ausführungsbeispiele näher beschrieben. In den Zeichnungen zeigen:
Fig. 1 zeigt eine Struktur eines erfindungsgemäßen Sicherheitssystems;
Fig. 2 zeigt Komponenten eines Sicherheitsbehälters gemäß einem ersten Ausführungsbeispiel der Erfindung;
Fig. 3 zeigt ein Blockschaltbild eines Sicherheitsbehälters gemäß einem zweiten Ausführungsbeispiel der Erfindung;
Fig. 4 zeigt ein Blockschaltbild eines Sicherheitsservers;
Fig. 5 zeigt eine Struktur einer Datenbank im Sicherheitsserver;
Fig. 6 zeigt ein Ablaufdiagramm eines Verfahrens beim Schließen des Schlosses;
Fig. 7 zeigt ein Ablaufdiagramm eines Verfahrens beim Öffnen des Schlosses am Sicherheitsbehälter;
Fig. 8 zeigt ein Ablaufdiagramm eines Verfahrens zum Überwachen des Sicherheitsbehälters während des Transports im Sicherheitsbehälter;und
Fig. 9 zeigt ein Ablaufdiagramm eines Verfahrens zum Überwachen des Sicherheitsbehälters während des Transports.

Fig. 1 zeigt eine Struktur eines Sicherheitssystems 100 der vorliegenden Erfindung. Das System weist einen Sicherheitsbehälter 110 mit einem Schloss 120 auf. Das Schloss 120 ist elektronisch mit einem ersten Computer 130 verbunden. Der erste Computer 130 ist über das Internet mit einem Sicherheitsserver 140 verbunden. Ein zweiter Computer 150 ist ebenso über das Internet mit einem Sicherheitsserver 140 verbunden. Der Sicherheitsbehälter 110 ist zum Transport von Gütern vorgesehen, deren Empfang von bestimmten Bedingungen abhängig gemacht werden soll. Im einfachsten Fall kann dies der richtige Empfänger sein, der sich durch bestimmte Benutzerdaten auszeichnet. Weitere Bedingungen sind möglich, beispielsweise ob das Transportgut bezahlt ist. Der Vorteil der vorliegenden Erfindung ist, dass ein Absender eine Vielzahl von Bedingungen für den Sicherheitsbehälter 110 aufstellen kann, die beim Transport und beim Öffnen des Sicherheitsbehälters 110 eingehalten werden müssen. Ein weiterer Vorteil ist, dass das Schloss 120 des Sicherheitsbehälters 110 vom Absender und/oder dem Betreiber des Sicherheitsservers 140 oder anderen Personen oder Firmen oder Institutionen überwacht werden kann. Durch eine geeignete Konfiguration des Schlosses 120 wird sichergestellt, dass nur diejenige Person Zugriff auf das Schloss 120 und damit auf das Transportgut hat, die wirklich vom Absender des Sicherheitsbehälters 110 als Empfänger ausgewählt worden ist. Diese und weitere Vorteile der vorliegenden bevorzugten Ausführung der Erfindung werden im Folgenden genauer beschrieben.

Wenn der Sicherheitsbehälter 110 bei einem Empfänger angekommen ist, wird das Schloss 120 elektronisch mit dem ersten Computer 130 verbunden. Nach dem Verbinden werden automatisch alle notwendigen Daten zum Steuern des Schlosses 120 vom Schloss 120 an den ersten Computer 130 übertragen und installiert bzw. angezeigt. Dies ist vorzugsweise ein grafisches Benutzerinterface 131 basierend auf Programmdaten, wodurch dem Empfänger eine Eingabe von Benutzerdaten bzw. eines Befehles für das Schloss 120 ermöglicht wird. Dieser Befehl heißt beim Empfang des Sicherheitsbehälters 110 "Schloss entriegeln". Bevor der Empfänger diesen Befehl über den ersten Computer 130 an das Schloss 120 senden kann, muss das Schloss 120 über den ersten Computer 130 zunächst mit dem Sicherheitsserver 140 verbunden werden. Dies wird in der vorliegenden Ausführungsform dadurch realisiert, dass sich der Benutzer am Sicherheitsserver 140 mit entsprechenden Benutzerdaten anmeldet. Sendet der Empfänger nun über den ersten Computer 130 den Befehl "Schloss entriegeln", so erstellt das Schloss 120 eine Anforderung für entsprechende Steuerdaten und sendet diese an den Computer 130. Diese Steuerdatenanforderung kann nur vom Sicherheitsserver 140 beantwortet bzw. bearbeitet werden. Daher sendet der erste Computer 130 die Steuerdatenanforderung an den Sicherheitsserver 140 weiter. Dieser wandelt die Steuerdatenanforderung basierend auf vorbestimmten Bedingungen in Steuerdaten um und sendet sie an den ersten Computer 130 zurück. Die vorbestimmten Bedingungen können vielfältig sein. Eine Bedingung kann sein, dass der Empfänger auch in einer Datenbank des Sicherheitsservers 140 vorhanden ist. Eine weitere Bedingung kann sein, dass ein Benutzer des zweiten Computers 150 sein Einverständnis zum Entriegeln des Schlosses gegeben hat. Es kann noch eine Vielzahl alternativer und/oder zusätzlicher Bedingungen vorgegeben sein, die teilweise aus der folgenden Beschreibung hervorgehen. Der erste Computer 130 empfängt die Steuerdaten und leitet sie an das Schloss 120 weiter. Dieses führt dann den Befehl des Empfängers basierend auf den Steuerdaten vom Sicherheitsserver 140 aus.

Der Vorteil der vorliegenden Ausführung der Erfindung ist, dass das Schloss 120 und damit der mit dem Schloss 120 verriegelte Sicherheitsbehälter 110 zwar durch den Empfänger steuerbar aber dennoch durch den Absender oder andere Dritte überwachbar ist. Damit kann dem Empfänger beispielsweise jederzeit die Berechtigung zum Öffnen des Sicherheitsbehälters 110 entzogen werden. Auch kann sichergestellt werden, dass beispielsweise in großen Firmen wirklich der richtige Empfänger den Sicherheitsbehälter 110 öffnet und nicht beispielsweise ein Pförtner. Auch ist es möglich, dass die Öffnung des Sicherheitsbehälters 110 vom Zustand abhängig gemacht werden kann. Ist der Sicherheitsbehälter 110 beispielsweise großen Belastungen beim Transport ausgesetzt gewesen, so ist dies ein Indiz, dass das Transportgut defekt ist. Aus garantierechtlichen Gründen kann dann dem Empfänger die Erlaubnis zum Öffnen entzogen werden. Derartige Belastungen beim Transport können durch geeignete Sensoren, wie später beschrieben, erkannt werden.

Im Folgenden werden zwei Ausführungsbeispiele für den Sicherheitsbehälter 110 mit dem Schloss 120 gegeben. Zwar wird in den beiden Ausführungsbeispielen der Sicherheitsbehälter 110 und das Schloss 120 als eine Einheit dargestellt, dies ist jedoch nicht erfindungswesentlich. Das Schloss 120 allein kann ebenso gut die Erfindung verwirklichen. Beispielsweise kann es in Form eines gewöhnlichen Vorhängeschlosses oder in Form einer anderen entfernbaren Schließmechanik ausgebildet sein, um gängige Transportbehälter oder Räume zu verschließen. Nur in der bevorzugten Ausführung der Erfindung sind Sicherheitsbehälter 110 und Schloss 120 miteinander verbunden, um die Sicherheit beim Transport des Sicherheitsbehälters 110 weiter zu erhöhen.

Fig. 2 zeigt ein Blockschaltbild eines Sicherheitsbehälters 110 mit dem Schloss 120 gemäß einem ersten Ausführungsbeispiel der Erfindung. Der Sicherheitsbehälter 110 enthält weiter einen Akkumulator 250, eine Alarmeinheit 260 und Sensoren 270. Der Akkumulator 250 speichert elektrische Energie, die er vom Schloss 120 erhält. Die gespeicherte elektrische Energie kann er dann an das Schloss 120 und an die Alarmeinheit 260 abgeben, um diese zu betreiben. Die Alarmeinheit 260 erhält weiter Daten von den Sensoren 270, um diese auszuwerten und basierend auf der Auswertung festzustellen, ob der Sicherheitsbehälter 110 ungewöhnlichen Belastungen ausgesetzt war oder ist. Diese Belastungen können ein Manipulationsversuch sein, wenn beispielsweise Dritte versuchen, mechanisch durch Aufbrechen einer Hülle Zugriff auf den Sicherheitsbehälter 110 zu erlangen. Diese Belastungen können durch einen Flächenschutzsensor erkannt werden, der an späterer Stelle genauer beschrieben wird. Die Belastungen können aber auch umweltbedingt sein, wie beispielsweise extreme Temperaturen oder Feuchtigkeiten, die dem Transportgut schaden. Derartige Belastungen können mit geeigneten Temperatur- und/oder Feuchtigkeitssensoren erkannt werden. Diese Belastungen können aber auch durch den Transport selbst entstehen, wenn der Sicherheitsbehälter 110 beispielsweise aus großer Höhe herunterfällt. All diese Belastungen können mit den Sensoren 270 ermittelt und an die Alarmeinheit 260 übertragen werden. Die Alarmeinheit 260 wertet die Belastungen beispielsweise hinsichtlich eines Gefährlichkeitsgrades aus und stellt sie zur Weiterverarbeitung zur Verfügung. Die Alarmeinheit 260 kann auch einen internen Speicher enthalten, der die Belastungsdaten speichert, und der zu einem späteren Zeitpunkt ausgelesen werden kann. Vorzugsweise stellt die Alarmeinheit 260 die Belastungsdaten dem Schloss 120 zur Verfügung.

Das Schloss 120 weist eine Vielzahl von Schaltern 210, einen Motor 220, eine Steuereinheit 230 und eine Schnittstelle 240 auf. Die Schnittstelle 240 ist vorzugsweise eine USB-Schnittstelle, so dass darüber die gesamte Energieversorgung des Schlosses 120 stattfinden kann. Außerdem kann der Akkumulator 250 außerhalb des Schlosses 120 über die USB-Schnittstelle zum Laden mit Energie versorgt werden. In der einfachsten Ausgestaltung kann das Schloss sogar ohne jeglichen Akkumulator aufgebaut werden. Der Vorteil dieser Ausführung ist, dass keine weiteren Energiespeicher für das Schloss 120 notwendig sind, so dass das Schloss 120 sehr leicht, technisch einfach und kostengünstig realisierbar ist. Die Hauptaufgabe der Schnittstelle 240 ist der Datenaustausch mit einem angeschlossenen Computer 130. Über die Schnittstelle 240 werden Daten, wie Befehls- und Steuerdaten zum Steuern des Schlosses 120, Identifizierungsdaten, Befehlsdaten, Zeitstempel, Sicherheitszustandsdaten usw. ausgetauscht. Erhält das Schloss 120 über die Schnittstelle 240 Befehlsdaten beispielsweise zum Entriegeln oder Verriegeln, so werden diese an die Steuereinheit 230 weitergeleitet. Diese generiert basierend auf den Befehlsdaten eine Steuerdatenanforderung, die dann über die Schnittstelle 240 an den angeschlossenen Computer 130 zurückgesendet wird. Danach wartet die Steuereinheit 230 auf die Steuerdaten. Nach dem Empfang der Steuerdaten vom Sicherheitsserver wird der Motor 220 in Abhängigkeit der Steuerdaten und der Stellung der Schalter 210 so gesteuert, dass die empfangenen Befehlsdaten ausgeführt werden, so dass ein Öffnen des Sicherheitsbehälters möglich ist.

Die Steuereinheit 230 enthält einen Speicher 231, einen Controller 232, eine Motorsteuerung 233, eine Uhr 234, einen Sicherheitschip 235, einen Spannungswandler 236 und einen Spannungsschalter 237. Der Controller 232 weist eine Datenverbindung zum Speicher 231 und zur Schnittstelle 240 auf. Aus dem Speicher 231 erhält der Controller 232 alle Daten zur Ausführung seiner Funktionen. Diese können Überwachungsfunktionen und Steuerungsfunktionen sein. Die Steuerungsfunktionen dienen der Steuerung des Motors 230 über die Motorsteuerung 233. Dazu erhält der Controller 232 die Befehlsdaten von der Schnittstelle 240. Aus den Befehlsdaten wird die Steuerdatenanforderung erstellt, indem an die Befehlsdaten Identifikationsdaten aus dem Speicher 231 angehängt werden, die das Schloss 120 des Sicherheitsbehälters identifizieren.

Weiter können an die Befehlsdaten ein Zeitstempel aus der Echtzeituhr 234 angehängt werden, durch den der Sendezeitpunkt der Steuerdatenanfrage eindeutig nachvollziehbar ist. Ist die Steuerdatenanfrage fertig aufgebaut, so wird sie über den Sicherheitschip 235 verschlüsselt. Der Vorteil eines eigenen Sicherheitschips 235 zur Verschlüsselung und Entschlüsselung liegt darin, dass der elektronische Schlüssel für Dritte nicht nachvollziehbar ist. Er ist im Sicherheitschip 235 fest eingegossen und kann von Dritten nicht ausgelesen werden. Der Sicherheitschip 235 hat lediglich einen Eingang zum Empfang von Daten und einen Ausgang zur Ausgabe von Daten. Mit ihm können daher nur Daten ver- oder entschlüsselt werden. Ist die Steuerdatenanforderung verschlüsselt, so wird sie über die Schnittstelle 240 beispielsweise an den ersten Computer 130 versendet. Der Controller 232 erwartet nun eine Antwort auf die Anfrage. Empfängt er nach einer vorbestimmten Zeit keine Antwort, so kann er dies als Fehler erkennen und diesen in seinem Speicher 231 speichern. Im Normalfall wird die Steuerdatenanforderung jedoch nach einer vorbestimmten Zeit mit den Steuerdaten beantwortet. Diese sind ebenfalls verschlüsselt und müssen vom Sicherheitschip 235 entschlüsselt werden. Danach kann der Controller 232 beispielsweise den Motor 220 über die Motorsteuerung 233 basierend auf den Steuerdaten steuern.

Der Empfänger benötigt im vorliegenden Ausführungsbeispiel eine Verbindung mit dem Internet. Falls diese nicht vorhanden ist, kann im Speicher 231 ein Notzugangscode hinterlegt werden. Überträgt der Empfänger über den Computer 130 den gleichen Notzugangscode zur Schnittstelle 240, können die Befehlsdaten unmittelbar und ohne Generierung einer Steuerdatenanforderung ausgeführt werden. Die Ausführung eines Befehls basierend auf einem Notzugangscode kann in besonderer Weise gesichert sein. Beispielsweise kann der Controller 232 nur einmal einen Notzugangscode akzeptieren unabhängig davon, ob der empfangene Notzugangscode korrekt oder falsch war. Der Vorteil des Notzugangscodes ist, dass damit eine ausnahmsweise Steuerung des Schlosses 120 und damit ein Zugriff auf den Sicherheitsbehälter 110 ermöglicht wird, wenn keine Möglichkeit besteht die korrekten Steuerdaten zu generieren. Dies ist beispielsweise der Fall, wenn keine Verbindung zum Internet vorhanden ist, oder keine Benutzerdaten zur Verfügung stehen, um sich mit dem Sicherheitsserver zu verbinden.

Eine weitere Möglichkeit außerplanmäßig Steuerdaten zu generieren besteht darin, beispielsweise den Versender als verantwortliche Person zu informieren. Dies kann beispielsweise dadurch geschehen, dass die Person, die Sicherheitsbehälter 110 außerplanmäßig öffnen möchte, bspw. ein Mitarbeiter der Zollbehörden, den Versender über die Notöffnung informiert. Dazu gibt dieser einen Entriegelungswunsch für das Schloss 120 über das Benutzerinterface ein. Daraufhin wird der Versender per E-Mail über den Entriegelungswunsch informiert. Der Versender wiederum kann nun einen Zugangscode zum Entriegeln des Schlosses 120 am Sicherheitsserver 140 generieren und diesen dem Mitarbeiter beim Zoll mitteilen. Der Mitarbeiter kann dann das Schloss 120 mit dem generierten Zugangscode entriegeln und den Sicherheitsbehälter 110 öffnen. Nachdem der Mitarbeiter beim Zoll den Inhalt des Sicherheitsbehälters 110 überprüft hat, kann er diesen wieder verschließen und das Schloss 120 verriegeln. Am Sicherheitsserver 140 wird der Zustand des Schlosses 120 dann mit dem Zustand, den das Schloss 120 vor dem Entriegeln aufwies, weitergeführt. Alternativ oder zusätzlich kann der Versender auch verschiedene Zugangscodes für verschiedene Personen generieren. Unter diesen Personen kann sich beispielsweise ein Mitarbeiter des Transportunternehmens befinden, der den Mitarbeiter der Zollbehörden kontrollieren kann. Alternativ kann der Zollmitarbeiter aber auch als ganz normaler Benutzer, wie der Versender und der Empfänger, im Sicherheitsserver 140 aufgenommen werden, um das Schloss 120 zu entriegeln.

Wie bereits gezeigt, kann der Controller 232 auch zur Ausführung von Überwachungsfunktionen vorgesehen sein. Die Überwachungsfunktionen können zum Ermitteln eines Manipulationsverdachtes des Schlosses 120 und/ oder des Sicherheitsbehälters 110 erforderlich sein. Dies kann wie bereits gezeigt eine Funktion sein, die einen Zugriffszustand bestimmt, indem sie die Anzahl an gesendeten aber nicht beantworteten Steuerdatenanforderungen zählt und im Speicher 231 hinterlegt. Eine andere Funktion kann beim Ausführen eines empfangenen Befehls basierend auf den empfangenen Steuerdaten einen Manipulationszustand des Schlosses 120 bestimmen. Ein derartiger Zustand kann basierend auf der Echtzeituhr 234 bestimmt werden. Weiter könnte in den Manipulationszustand eine vom Controller 232 ausgewürfelte Zufallszahl oder die Steuerdatenanfrage selbst eingehen. In diesen Manipulationszustand können auch die Identifikationsdaten des Schlosses 120 sowie die Benutzerdaten des Benutzers eingehen, der die Befehlsdaten gesendet hat. Ist der Manipulationszustand erstellt, so kann dieser im Speicher 231 gespeichert werden. Zur Sicherung sendet der Controller 232 diesen aber auch an den Sicherheitsserver 140. Bei der Ausführung eines neuen Befehls kann dann geprüft werden, ob der Manipulationszustand im Speicher 231 des Schlosses mit dem Manipulationszustand im Sicherheitsserver 140 übereinstimmt. Sollten Abweichungen auftreten, so deuten diese auf einen unautorisierten Zugriff hin.

Weitere Überwachungsfunktionen werden aus dem zweiten Ausführungsbeispiel ersichtlich, dass in Fig. 3 erklärt wird.

Die Steuereinheit 230 weist einen Spannungsschalter 237 auf, der zwischen der Energieversorgung von der Schnittstelle 240 oder der Energieversorgung vom Akkumulator 250 wählen kann. Beispielsweise kann der Spannungsschalter 237 standardmäßig auf die Energieversorgung der Schnittstelle 240 zugreifen und nur im Notfall auf den Akkumulator 250 umschalten. Außerdem ist es möglich, das der Spannungsschalter 237 im Falle einer Energieversorgung aus der Schnittstelle 240 alle Elemente der Steuereinheit 230 und im Falle einer Energieversorgung aus dem Akkumulator nur ausgewählte Elemente, wie den Controller 232 und den Speicher 231, mit Energie versorgt, um Energie zu sparen und den Akkumulator 250 nicht unnötig zu belasten.

Der Spannungswandler 236 ist zusätzlich vorgesehen, um die Spannung für leistungsarme Elemente wie den Sicherheitschip 235 und die Motorsteuerung 233 umzuwandeln.

Fig. 3 zeigt ein Strukturbild eines Sicherheitsbehälters 110 gemäß einem zweiten Ausführungsbeispiel der Erfindung. In dieser Ausführung werden der Akkumulator 250, die Alarmeinheit 260 und die Sensoren 270 im Sicherheitsbehälter 110 näher beschrieben. Alle anderen Elemente aus Fig. 3 sind wirkungsgleich zu den Elementen aus Fig. 2 und werden daher nicht noch einmal erläutert.

Der Akkumulator 250 kann eine Ladeelektronik 351 und eine Speichereinheit 352 aufweisen. Die Ladeelektronik 351 kann so ausgebildet sein, dass sie nicht nur die Speichereinheit 352 mit elektrischer Energie lädt sondern auch die Alarmeinheit 260 mit elektrischer Energie versorgt. Die Alarmeinheit 260 weist einen Spannungswandler 361, einen Spannungsschalter 362, einen Mikrocontroller 363 und eine Sendeeinheit 364 auf. Der Spannungsschalter 362 erhält seine elektrische Energie von der Ladeelektronik 351 und von der Speichereinheit 352 des Akkumulators 250. Ansonsten funktioniert er genau wie der Spannungsschalter 237 in der Steuereinheit 230 und soll daher nicht weiter beschrieben werden. Der Spannungswandler 361 wandelt die Spannung aus dem Spannungsschalter 362 in der gleichen Weise um, wie der Spannungswandler 236 in der Steuereinheit 230. Damit können die energieintensiven Sensoren 270 mit einer hohen Spannung und der fast leistungslose Mikrocontroller 363 mit einer niedrigen Spannung betrieben werden.

Die Sensoren 270 erfassen einen Zustand des Sicherheitsbehälters 110 und/oder des Schlosses 120, um Rückschlüsse auf Manipulationsversuche und/oder auf unerwartete Belastungen auf den Sicherheitsbehälter 110 und/ oder das Schloss 120 zuzulassen. Die Alarmeinheit 260 im Sicherheitsbehälter 110 kann jedoch auch selbst Zustände wie eine Position des Sicherheitsbehälters 110 ermitteln. Dazu weist die Alarmeinheit 260 einen Transceiver 364 auf, der Signale empfangen oder senden kann. Vorzugsweise weist der Transceiver eine GPS-Einheit 330, eine Mobilfunkeinheit 320 und/oder eine WLAN-Einheit 310 auf, über die geeignete Positionssignale empfangen werden können. Der Vorteil der GPS-Einheit 330 ist, dass weltweit eine Positionsbestimmung möglich ist, da GPS-Signale extraterrestrisch übertragen und somit empfangen werden können. Dies ist vor allem bei interkontinentalen Schiffstransporten von Vorteil, da auf diesen Strecken GPS-Signale die einzigen Signale sind, mit denen eine Positionsbestimmung möglich ist. Alternativ kann die Positionsbestimmung in der Alarmeinheit 260 aber auch mit der Mobilfunkeinheit 320 erfolgen. Dabei wird die Position basierend auf einem örtlich vorhandenen Mobilfunknetz bestimmt. Unter diesem örtlich vorhandenen Mobilfunknetz ist prinzipiell eine vorhandene Netzwerkstruktur zu verstehen, die beispielsweise auch ein WLAN-Netz sein kann. Dabei ist es unerheblich, ob das WLAN-Netz ad-hoc oder mit einer festen Basisstation aufgebaut ist. Somit kann die Position nicht nur über ein Mobilfunknetzwerk sondern über jegliche Netzstruktur erfolgen, aus der Positionsinformationen abgeleitet werden können. Der Vorteil dieser Ausführung ist die bidirektionale Datenverbindung, wobei mit dem empfangenen Positionssignal gleichzeitig auch Daten beispielsweise an den Sicherheitsserver gesendet werden können. Dies wird im Folgenden näher beschrieben.

Der Mikrocontroller 363 empfängt die Zustandssignale von den Sensoren 270 und die Positionssignale vom Transceiver 364. Die empfangenen Signale werden in digitale Zustandsdaten mit einem Analog-Digital-Wandler umgewandelt und an die Steuereinheit 230 gesendet, die diese in ihren Speicher 231 schreibt. Alternativ können diese Zustandsdaten aber auch an den Transceiver 364 gegeben werden, der die Zustandsdaten an den Sicherheitsserver 140 senden kann. Vorzugsweise erfolgt das Senden drahtlos, da dadurch eine völlig unabhängige Übertragung der Messdaten von irgendeiner Infrastruktur möglich ist. Außerdem braucht der Transceiver 364 bei der Datenübertragung über das Mobilfunknetz nicht zusätzlich erweitert werden, da die Mobilfunkeinheit 320 im Transceiver 364 bereits zur Positionsbestimmung vorhanden ist. Zur Datenübertragung an den Sicherheitsserver 140 können alle gängigen Protokolle wie GPRS, GSM oder UTMS herangezogen werden. Auch die Form der Datenübertragung ist beliebig. Beispielsweise kann die Mobilfukeinheit 320 eine SMS (short message service) an den Sicherheitsserver 140 senden, in der die Zustandsdaten enthalten sind. Alternativ kann eine Telefonverbindung aufgebaut werden, wobei die Mobilfunkeinheit 320 wie ein Modem arbeitet.

Alternativ kann der Transceiver 364 an vorbestimmten Wegpunkten auf seinem Transport mit einem Kabel an ein Netzwerk oder an einen Computer angeschlossen werden und auf diese Weise die Zustandsdaten übermitteln.

Die Sensoren 270 können eine Vielzahl unterschiedlicher Einzelsensoren 371, 372 enthalten. Diese können die bereits beschriebenen Flächenschutz-, Temperatur- und/oder Feuchtigkeitssensoren für den Sicherheitsbehälter sein. Es können beispielsweise auch Sensoren eingesetzt werden, die das Schloss 120 überwachen und mechanische Zugriffsversuche wie ein Aufsägen des Schlosses 120 erkennen.

Daher müssen die Sensoren nicht zwangsläufig am Sicherheitsbehälter 110 angebracht werden, sondern können auch im Schloss 120 vorhanden sein. Dasselbe gilt für die Alarmeinheit, die ebenfalls im Schloss 120 untergebracht sein kann.

Nachstehend wird nun der Sicherheitsserver 140 näher beschrieben. Fig. 4 zeigt ein Strukturbild des Sicherheitsservers 140. Dieser kann zweigliedrig aufgebaut sein. Ein ganz normaler Personalcomputer 510 dient dabei zum Ausführen bestimmter Applikationen, die später näher beschrieben werden. Mit dem Personalcomputer 510 verbunden ist eine Hardwarekopie 520 eines Schlosses 120 gemäß der Erfindung.

Diese Hardwarekopie 520 wird dazu benötigt, die Funktionalität des Sicherheitschips 235 des Schlosses 120 zu kopieren und die Verschlüsselung und Entschlüsselung des Nachrichtenverkehrs zwischen Sicherheitsserver 140 und Schloss 120 zu gewährleisten. Wie bereits beschrieben, ist der Sicherheitschip 235 des Schlosses 120 eine elektronische Schaltung, die in einem Gehäuse des Sicherheitschips 235 fest eingegossen ist. Damit kann die Funktionalität der Schaltung des Sicherheitschips 235 auf normalem technischen Weg nicht nachvollzogen werden. Deshalb ist für den Sicherheitsserver 140 besonders einfach, wenn die Funktionalität des Sicherheitschips 235 des Schlosses 120 als Hardwarekopie in die Architektur des Sicherheitsservers 140 eingebaut ist. Dadurch kann die Verschlüsselung des Nachrichtenverkehrs zwischen Sicherheitsserver 140 und Schloss 120 selbst dann nicht nachvollzogen werden, wenn der Sicherheitsserver durch Hacker angegriffen wird. Da die Hardwarekopie 520 des Schlosses 120 keine weiteren Funktionen des Schlosses 120 realisieren muss, weist diese lediglich eine Schnittstelle 521 und eine Steuereinheit 522 auf. Die Steuereinheit 522 enthält einen Controller 524 zum Empfangen von Daten über die Schnittstelle 521 und die Sicherheitschipkopie 525, die von einem Spannungswandler 523 mit Strom versorgt wird. Die Elemente arbeiten in genau derselben Art und Weise zusammen wie im Schloss 120.

Für eine Vielzahl von Schlössern 120, die alle mit dem Sicherheitsserver 140 überwacht werden, reicht es aus, eine einzige Hardwarekopie 520 eines Schlosses 120 zu verwenden. Wird der Datenverkehr oder der Verwaltungsaufwand für alle Schlösser 120 mit der einzigen Hardwarekopie 520 jedoch zu groß, dann können auch mehrere Hardwarekopien gleichzeitig zum Verwalten und Verschlüsseln des Datenverkehrs eingesetzt werden. Diese Anforderungen sind systemspezifisch.

Der Personalcomputer 510 des Sicherheitsservers 140 weist weiter eine Internet-Schnittstelle 511, einen Nachrichtenfilter 512, eine Serverapplikation 513, eine Datenbank 514 und eine Netzwerkschnittstelle 515 auf.

Die Internetschnittstelle 511 empfängt Daten vom ersten Computer 130, wobei diese Daten zur Anmeldung des Benutzers am Sicherheitsserver oder zur Anforderung von Steuerdaten vorgesehen sein können. Die empfangenen Daten werden dem Nachrichtenfilter 512 zugeführt, der eine Überprüfung vornimmt, ob die Daten auch wirklich vom ersten Computer 130 stammen. Damit wird bereits eine Vorprüfung unternommen, um eventuelle Manipulationsversuche schon frühzeitig zu erkennen. Zu sendende Daten können durch das Nachrichtenfilter 512 ebenfalls gesichert werden, so dass der erste Computer 130 überprüfen kann, ob die Daten vom Sicherheitsserver 140 gesendet wurden.

Der Nachrichtenfilter 512 sendet die Empfangsdaten an die Serverapplikation 513 und erhält zu versendende Daten von dieser. Die Serverapplikation 513 unterscheidet jetzt, ob es sich um Daten handelt, mit denen sich ein Benutzer am Sicherheitsserver 140 anmelden möchte oder ob es sich um eine Steuerdatenanforderung handelt.

Im Falle einer Benutzeranmeldung überprüft die Serverapplikation 513 den Zustand des betreffenden Schlosses 120 und/oder Sicherheitsbehälters 110. Der Zustand kann aus dem Speicher 231 des Schlosses 120 abgefragt werden, indem der Sicherheitsserver 140 über den ersten Computer 130 eine entsprechende Anfrage für die Zustandsdaten sendet. Alternativ können die Zustandsdaten auch sofort mit der Anmeldung des Benutzers am Sicherheitsserver 140 an diesen übertragen werden. Eine weitere Alternative besteht darin, dass der Sicherheitsserver diese bereits intern gespeichert hat, da das Schloss 120 und/oder der Sicherheitsbehälter 110 diese Daten über den Transceiver 364 übertragen hat.

Basierend auf den Sicherheitsdaten erzeugt die Serverapplikation 513 ein Sicherheitssiegel. Dieses Sicherheitssiegel sind Daten, mit Angaben, wie der Sicherheitszustand des Schlosses 120 und/oder des Sicherheitsbehälters 110 auf einem Bildschirm darzustellen sind. Diese Daten können beispielsweise ein bestimmtes Bild oder eine bestimmte Farbe enthalten. Das Sicherheitssiegel wird dann über die Internet-Schnittstelle 511 an den ersten Computer 130 gesendet und von diesem im Benutzerinterface 131 dargestellt. Damit hat Benutzer einen schnellen Überblick über den Sicherheitszustand des Sicherheitsbehälter 110 und/oder des Schlosses 120.

Zusätzlich vergleicht die Serverapplikation 513 die Benutzerdaten mit den Benutzerdaten, die er in seiner Datenbank 514 gespeichert hat und meldet den Benutzer basierend auf diesem Vergleich am Sicherheitsserver an.

Erhält die Serverapplikation 513 eine Steuerdatenanforderung, überprüft sie zuerst, ob der entsprechende Benutzer angemeldet ist. Ist dies nicht der Fall, kann sie entweder eine negative Antwort liefern oder aber auch einfach nur die Steuerdatenanforderung als Manipulationsversuch in der Datenbank 514 speichern.

Ist der entsprechenden Benutzer angemeldet, so leitet die Serverapplikation 513 die Steuerdatenanforderung an die Hardwarekopie 520 weiter, um diese zu entschlüsseln. Dies geschieht auf demselben Weg, wie die Ver- und Entschlüsselung im Schloss 120. Die entschlüsselte Steuerdatenanforderung wird dann an die Serverapplikation 513 zurückgeliefert, die basierend auf einer vorbestimmten Anzahl an Vergleichen die entsprechenden Steuerdaten generiert.

Die Vergleiche können ein Berechtigungsvergleich sein, ob der entsprechende angemeldete Benutzer, der die Steuerdatenanfrage weitergeleitet hat, zum Ausführen des entsprechenden Befehls berechtigt ist. Diese Berechtigung kann beispielsweise auch vom zweiten Computer 150 aus erteilt werden. Dazu kann die Serverapplikation 513 einerseits eine Rückfrage an den zweiten Computer 150 senden mit der ein Benutzer des zweiten Computers 150 die Erzeugung der Steuerdaten freigeben kann. Diese Freigabe kann aber auch im Vorfeld vom zweiten Computer 150 aus erfolgen und in der Datenbank 514 des Sicherheitsservers 140 hinterlegt werden. In beiden Fällen, wenn ein zweiter oder mehr Benutzer die Erzeugung der Steuerdaten von einem anderen als dem ersten Computer 130 aus freigeben müssen, so spricht man von Distanzöffnung. Alternativ kann die Serverapplikation 513 auch überprüfen, ob sich mindestens zwei Benutzer am ersten Computer 130 angemeldet haben und/oder ob von mindestens zwei angemeldeten Benutzern jeweils eine gültige Steuerdatenanfrage empfangen worden ist, bevor die Steuerdaten erzeugt werden. In diesem Fall spricht man vom Vier-Augen-Prinzip. Es kann auch mit der Distanzöffnung kombiniert werden.

Weitere möglich Vergleiche vor der Erzeugung der Steuerdaten können der Abgleich des Sicherheitszustandes des Behälters oder ein Zeitvergleich sein, mit dem bestimmt wird, zu welchem Zeitpunkt der Benutzer am ersten Computer 130 den Sicherheitsbehälter öffnen kann. Dies ist besonders dann relevant, wenn ein Absender des Sicherheitsbehälters 110 einem Empfänger nur in einem ganz bestimmten Zeitfenster Zugriff auf das Transportgut gewähren möchte.

Sind alle notwendigen Vergleiche in der Serverapplikation 513 positiv, so erzeugt diese die entsprechenden Steuerdaten, verschlüsselt sie wieder mit der Hardwarekopie 520 des Schlosses 120 und schickt die verschlüsselten Steuerdaten über den ersten Computer 130 an das Schloss 120. Vorzugsweise wird vom Schloss 120 nach dem Ausführen des jeweiligen Befehls noch eine Bestätigung gesendet. Diese Bestätigung enthält einen Zustand des Schlosses 120, der für den Sendezeitpunkt vom Schloss 120 zum Sicherheitsserver 140 eindeutig ist. Mit dieser Bestätigung kann, wie bereits beschrieben, der Manipulationszustand des Schlosses 120 ermittelt werden. Dazu enthält die Bestätigung eine Sendezeit, eine Zufallszahl und Identifikationsdaten des Schlosses 120. Den Inhalt der Bestätigung speichern Schloss 120 und Sicherheitsserver 140 jeweils im Speicher 231 und in der Datenbank 514 ab. Bei der nächsten Verbindung zwischen Schloss 120 und Sicherheitsserver 140 über einen beliebigen Computer kann der Inhalt dieser Bestätigung abgefragt und verglichen werden. Sind Sendezeit, Zufallszahl und Identifikationsdaten unverändert, so kann von einem manipulationsfreien Schloss ausgegangen werden.

Im Folgenden soll die Datenbank 514 näher beschrieben werden. Fig. 5 zeigt ein Strukturbild der Datenbank 514 im Sicherheitsserver 140. Danach weist die Datenbank 514 verschiedene Strukturen 610-690 auf, mit denen verschiedene Variablen 611-613, 641-643 gespeichert werden können.

Die Struktur Benutzer 610 kennzeichnet einen Benutzer des Schlosses eindeutig, indem beispielsweise sein Name 611 und seine Adresse 612 gespeichert ist. Weiter kann ebenfalls gespeichert sein, welche Rechte 613 der Benutzer besitzt. Diese Rechte 613 können administrative Rechte zum Einrichten des Sicherheitsservers 140, Rechte zum Einrichten des Schlosses 120 oder Anwendungsrechte zum Verriegeln und/oder Entriegeln des Schlosses sein.

Die Struktur Benutzergruppe 620 kann beispielsweise eine einfachere Verwaltung unterschiedlicher Benutzerkreise erlauben, um einheitliche Rechte für diese Benutzerkreise zu verwalten. Beispielsweise können den Mitarbeitern einer gesamten Abteilung in einem Großunternehmen das Recht zum Entriegeln des Schlosses 120 des Sicherheitsbehälters eingeräumt werden, wenn beispielsweise ein bestimmter Mitarbeiter dieser Abteilung als Empfänger benannt ist.

Die Struktur Server-Log 630 und Behälter-Log 650 kann zum zeitlichen Aufzeichnen der Zustandsdaten des Schlosses 120 oder des Sicherheitsservers 140 verwendet werden, um eventuelle Probleme wie Manipulationsversuche nachvollziehen zu können.

Die Struktur Behälter 640 kann die Identifikationsdaten 641 des Schlosses, wie eine bestimmte Schlossnummer speichern. Mit der Variable Empfänger 642 kann beispielsweise beim Versenden des Sicherheitsbehälters 110 mit dem Schloss 120 ein Benutzer aus der Struktur Benutzer 610 als Empfänger hinterlegt werden, so dass beim Empfang einer Steuerdatenanfrage ein schneller Vergleich möglich ist, ob der Benutzer, der die Steuerdatenanfrage zum Entriegeln des Schlosses 120 gesendet hat auch zum Entriegeln des Schlosses 120 berechtigt ist. Ferner kann in der Variable Zustand 643 der Sicherheitszustand des Schlosses 120 nach dem Ausführen von Steuerdaten gespeichert werden.

Mit der Struktur VSeal 660 lässt sich der Sicherheitszustand für alle Schlösser 120 übersichtlich verwalten. Damit kann dann von der Variable Zustand 643 in der Struktur Behälter 640 auf die Struktur VSeal 660 verwiesen werden.

Die Strukturen Transaktionen 670 und Protokolle 680 erlauben ebenfalls einen Überblick über bestimmte Vorgänge, die am Sicherheitsserver 140 oder zwischen dem Sicherheitsserver 140 und dem Schloss 120 abgelaufen sind.

Die Variablen innerhalb der einzelnen Strukturen müssen nicht eindeutig vergeben werden. Vielmehr ist es möglich, die einzelnen Variablen mehrmals zu vergeben und zwischen den einzelnen Strukturen zu verweisen.

Mit Bezug auf Fig. 6 wird ein Verfahren zum Verriegeln des Schlosses 120 gezeigt. Die Verriegelung erfolgt dabei am Ort des zweiten Computers 150, der mit dem Sicherheitsserver über das Internet verbunden ist. Im Schritt S710 bereitet ein Benutzer den Sicherheitsbehälter 110 vor, in dem er das Transportgut in den Sicherheitsbehälter 110 einfüllt. Danach verbindet er in Schritt S720 das Schloss 120 mit dem Computer 150 über eine USB-Verbindung. In Schritt S730 werden dann automatisch alle Daten vom Schloss 120 an den Computer 150 übertragen, die zum Darstellen eines Benutzerinterfaces notwendig sind, wobei der Computer 150 dieses Benutzerinterface nach Empfang automatisch auf dem Bildschirm darstellt. Im Schritt S740 meldet sich der Benutzer am Sicherheitsserver 140 an. Danach wählt er im Schritt S750 eine Sicherheitskonfiguration, mit der das Schloss verschlossen werden soll. Wie gezeigt, kann diese Konfiguration sehr vielfältig sein. Unter anderem kann sie das vier-Augen-Prinzip oder die Distanzöffnung enthalten. Ist die Sicherheitskonfiguration gewählt, so befielt der Benutzer in Schritt S760 dem Schloss 120 sich zu "verriegeln". Das Schloss authentifiziert in Schritt S770 den Befehl in bereits beschriebener Weise. Zusammenfassend gehören zur Authentifizierung, dass der Befehl an das Schloss 120 in Schritt S771 gesendet wird, dass das Schloss 120 in Schritt S772 eine Steuerdatenanforderung an den Sicherheitsserver 140 sendet, das der Sicherheitsserver die Anfrage in Schritt S773 prüft und in Schritt S774 basierend auf der Prüfung Steuerdaten zum Schloss 120 sendet, mit denen sich das Schloss 120 in Schritt S775 verriegeln kann. Im Schritt S780 erzeugt das Schloss 120 Zustandsdaten, die an den Sicherheitsserver 140 zur Erzeugung des Sicherheitssiegels gesendet werden. Auch dies läuft in bereits beschriebener Weise ab. In Schritt S781 sendet das Schloss 120 seine Zustandsdaten an den Sicherheitsserver 140. Dort aktualisiert der Sicherheitsserver 140 im Schritt S782 seine Zustandsdaten und prüft zusätzlich ob die Zustandsdaten beispielsweise auf eine physische Manipulation des Sicherheitsbehälters 110 und/oder des Schlosses 120 hinweisen. Aus den aktualisierten Zustandsdaten erzeugt der Sicherheitsserver in Schritt S783 ein Sicherheitssiegel und sendet es in Schritt S784 an den Computer 150, der es in Schritt S785 mit dem Benutzerinterface anzeigt. Ist das Sicherheitssiegel frei von Warnungen oder Fehlern, so versendet der Benutzer den Sicherheitsbehälter 110 im Schritt S780 beispielsweise an den Ort des ersten Computers 130.

Fig. 7 zeigt ein Ablaufdiagramm eines Verfahrens beim Entriegeln des Schlosses am Sicherheitsbehälter. Am Ort des ersten Computers 130 in Schritt S810 angekommen, wird in den Schritten S820 und S830 das Schloss 120 in bereits beschriebener Weise an den Computer 130 angeschlossen und das Benutzerinterface auf diesem angezeigt. In Schritt S840 findet nun wieder ein Zustandsabgleich des Schlosses 120 mit dem Sicherheitsserver statt. Dazu werden in Schritt S841 die Zustandsdaten des Schlosses 120 an den Sicherheitsserver übertragen. Hier werden nun die Zustandsdaten aus dem Schloss 120 im schritt S842 vollständig mit den Zustandsdaten im Sicherheitsserver 140 verglichen. Basierend auf diesem Vergleich wird dann in Schritt S843 das Sicherheitssiegel erzeugt, das anzeigt, ob die verglichenen Zustände gleich sind. Das Sicherheitssiegel wird schließlich in bereits gezeigter Weise in den Schritten S844, S845 an den Computer 130 übertragen und an diesem angezeigt. Nach dem Anzeigen des Sicherheitssiegels am Computer 130 kann sich der Empfänger in Schritt S850 über den Computer 130 am Sicherheitsserver 140 mit seinen Benutzerdaten anmelden. Wurde die Anmeldung akzeptiert, so kann der Empfänger in Schritt S860 dem Schloss 120 die Entriegelung befehlen. Die Ausführung des Befehls findet in Schritt S870 auf dieselbe Weise wie beim Verriegeln in Schritt S770 statt. Ist das Schloss 120 entriegelt kann der Empfänger in Schritt S880 das Transportgut prüfen und im Schritt S890 den Empfang bestätigen. Damit ist der Transport abgeschlossen.

In Fig. 8 wird das Verfahren zum Überwachen des Sicherheitsbehälters 110 während des Transports näher beschrieben. Dazu wird das Schloss 120 im Schritt S910 zu Beginn des Transportes vom Computer 150 getrennt. Im Schritt S920 prüft die Steuereinheit 230 des Schlosses 120 alle Zustände der Schalter 210 und der Sensoren 270. Im nächsten Schritt wird bestimmt, ob das Schloss S120 wieder an einem Computer 130, 150 angeschlossen ist. In diesem Fall wird die Routine in Schritt 970 beendet. Im anderen Fall wird in Schritt S940 die Position des Schlosses 120 und damit des Sicherheitsbehälters 110 ermittelt. Die ermittelte Position und die Zustände der Schalter und Sensoren werden dann im Schritt S950 an den Sicherheitsserver 140 übertragen. Zuletzt geht das Schloss in Schritt S960 für eine vorbestimmte Zeit in stand-by bevor es die Routine in Schritt S920 erneut startet.

Fig. 9 zeigt ein Ablaufdiagramm des Verfahrens für den Sicherheitsserver 140, der die Zustandsdaten während des Transports des Sicherheitsbehälters 110 überwacht. Empfängt der Sicherheitsserver 140 im Schritt S1010 die Daten vom Schloss 120, so aktualisiert er in Schritt S1020 seine Position. Danach prüft er die Schalter- und Sensorenzustände in Schritt S1030 und entscheidet in Schritt S1040 ob die Prüfung einen Manipulationsverdacht ergeben hat. Wenn nein, dann beendet der Sicherheitsserver die Routine in Schritt S1050. wobei der optional die Zustandsdaten noch in der Struktur Behälter-Log 650 hinterlegen kann. Ergibt sich ein Manipulationsverdacht, so kann in Schritt S1060 eine Präventionsroutine gestartet werden. Diese kann beispielsweise darin bestehen, dass der Sicherheitsserver 140 alle Administratoren, den Empfänger und den Absender des Sicherheitsbehälters per E-Mail von diesem Manipulationsverdacht unterrichtet.

Vorzugsweise ist die Schnittstelle (240) zum Empfangen von Befehlsdaten vom angeschlossenen Computer (130) vorgesehen, und die Steuereinheit (230) ist zum Anfordern der Steuerdaten über die Schnittstelle (240) basierend auf den empfangenen Befehlsdaten vorgesehen.

Insbesondere lässt sich die Schließvorrichtung (220) basierend auf den Steuerdaten öffnen oder schließen.

Ergänzend kann die Schnittstelle (240) zum Empfangen eines ersten Notzugangscodes vorgesehen sein, wobei im Speicher (231) ein zweiter Notzugangscodes gespeichert ist und sich die Schließvorrichtung (220) bei Übereinstimmung des ersten mit dem zweiten Notzugangscode öffnen lässt.

Das Schloss kann in einer vorteilhaften Ausgestaltung eine Verschlüsselungseinheit (235) zum Verschlüsseln der Anforderung der Steuerdaten basierend auf den Befehlsdaten, der Identifikationsdaten und/oder von Sicherheitszustandsdaten vor dem Senden und zum Entschlüsseln der Steuerdaten nach dem Empfangen über die Schnittstelle (240) aufweisen.

Weiter kann die Schnittstelle (240) eine USB-Schnittstelle sein, wobei wenigstens eine der Komponenten (220, 230, 231, 235) des Schlosses über die USB-Schnittstelle von einem angeschlossenen Computer (130) mit Energie versorgbar ist.

Darüberhinaus kann das Schloss mit einem Ortungssystem (310, 330) zum Erfassen einer Position des Schlosses (120) ausgestattet sein, vorzugsweise zu vorbestimmten Zeitpunkten oder Ereignissen.

Das Schloss kann mit einem Sender (310, 320) zum drahtlosen Senden der Positionsdaten und/ oder von Sicherheitszustandsdaten (660) ausgerüstet sein.

Vorzusgweise weist das Schloss einen Akkumulator (250) zum Speichern elektrischer Energie zur Energieversorgung von Komponenten (220, 230, 231, 235) des Schlosses und/oder des Ortungssystems (310, 330) auf.

Insbesondere ist das Ortungssystem (310-330) zum Bestimmen der Position des Schlosses (120) basierend auf Informationen eines Mobilfunknetzwerkes vorgesehen.

In einer besonderen Ausgestaltung ist das Ortungssystem (310-330) zum Bestimmen der Position des Schlosses (120) basierend auf Informationen eines WLAN-Netzes oder zum Bestimmen der Position des Schlosses (120) basierend auf einem GPS-Signal vorgesehen.

Der Speicher (231) kann zum Speichern von Sicherheitszustandsdaten (660) vorgesehen sein, die eine elektronische und/oder physische Manipulation des Schlosses (120) anzeigen.

Der Sender (310, 320) und/oder die Schnittstelle (240) können zum Senden der Sicherheitszustandsdaten (660) vorgesehen sein.

Vorzugsweise enthalten die Sicherheitszustandsdaten (660) wenigstens eine mit den Befehlsdaten empfangene Zufallszahl und/oder ein physischer Zustand des Schlosses oder Behälters, insbesondere der Schließvorrichtung (220), und/oder Vorschriften zum Steuern der Schließvorrichtung (220).

Das Schloss kann mit einer Uhr (234) zum Erzeugen und Einfügen eines Zeitstempels in die Sicherheitszustandsdaten (660) ausgestattet sein.

Insbesondere sind die Sicherheitszustandsdaten (660) zusammen mit den Identifizierungsdaten (640) über die Schnittstelle (240) übertragbar.

Weiter ist wenigstens ein Sensor (210) zum Erfassen wenigstens eines physischen Zustandes des Schlosses, des Behälters, der Schließvorrichtung (220) und/oder der Steuereinheit (230) vorhanden.

Das Ausführungsbeispiel des Sicherheitsbehälters kann einen Sensor (270) zum Erfassen eines physischen Zustandes des Innenraums des Sicherheitsbehälters (110) und/oder eines physischen Zustandes mindestens einer Wand und/oder der Abdeckung des Sicherheitsbehälters (110) aufweisen, wobei vorzugsweise wenigstens ein erfasster physischer Zustand mit den Sicherheitszustandsdaten (660) kombinierbar und/oder im Speicher (231) des Schlosses (120) speicherbar ist.

Dabei kann der Sensor (270) wenigstens einer der folgenden Sensortypen sein: ein Bewegungssensor zum Erfassen einer Bewegung des Sicherheitsbehälters (110); ein Temperatursensor zum Erfassen einer Umgebungstemperatur und/oder einer Innenraumtemperatur des Sicherheitsbehälters (110); ein Feuchtigkeitssensor zum Erfassen einer Feuchtigkeit innerhalb und/oder außerhalb des Sicherheitsbehälters (100); und/oder ein Flächenschutzsensor zum Erfassen einer Beschädigung einer Hülle des Sicherheitsbehälters (100), wobei der Flächenschutzsensor ein kapazitiver Sensor oder ein Widerstandssensor ist.

Bei dem System zur Überwachung eines Schlosses (120), kann das Schloss (120) zum Senden einer Steuerdatenanforderung basierend auf den Befehlsdaten an den Computer (130) und/oder an den Sicherheitsserver (140) vorgesehen sein, wobei der Computer (130) vorzugsweise zur Weiterleitung der Steuerdatenanforderung an den Sicherheitsserver (140) vorgesehen ist.

Außerdem kann der Sicherheitsserver (140) zum Erzeugen der Steuerdaten basierend auf der Steuerdatenanforderung, und/oder auf den Identifizierungsdaten (640), und/oder auf den Benutzerdaten (610) und/oder eines vom Schloss (120) gesendeten Zeitstempels, und/oder auf in einer Datenbank (514) gespeicherten Angaben (610-490) vorgesehen sein.

Darüberhinaus kann zur Erzeugung der Steuerdaten eine Eingabe von Benutzerdaten (610) von einem, zwei oder mehreren Benutzern erforderlich sein, wobei die Anzahl der erforderlichen Eingaben von Benutzerdaten im Sicherheitsserver (140) gespeichert ist.

Weiter ist der Sicherheitsserver (140) zum Empfangen weiterer Benutzerdaten (610) von einem weiteren, mit dem Sicherheitsserver (140) verbundenen Computer (150) vorgesehen, wobei der Sicherheitsserver (140) zum Erzeugen der Steuerdaten basierend auf den Benutzerdaten (610) vom Benutzer am lokalen Computer (120) und auf weiteren Benutzerdaten (610) von einem anderen Benutzer am weiteren Computer (150) vorgesehen.

Vorzugsweise kann der Sicherheitsserver (140) zum Erzeugen von Siegeldaten basierend auf Sicherheitszustandsdaten (660) und zum Senden der Siegeldaten an den Computer (120) vorgesehen sein, wobei der Computer (120) zum Darstellen der Siegeldaten vorgesehen ist, wobei die Siegeldaten Farbdaten zum farblichen Kennzeichnen einer Manipulation des Schlosses enthalten.

## Patentansprüche

1. Schloss mit:
- einer Schließvorrichtung (220) zum Verriegeln und/oder Entriegeln einer Tür oder eines Behälters (110);
- einer Steuereinheit (230) zum Steuern der Schließvorrichtung (220);
- einem Speicher (231) zum Speichern von Identifizierungsdaten (640) zur Kennzeichnung des Schlosses und von Programmdaten zur Darstellung eines Benutzerinterfaces;
- einer Schnittstelle (240) zum Senden der Programmdaten und der Identifizierungsdaten (640) an einen angeschlossenen Computer (130) und zum Empfangen von Befehlsdaten vom angeschlossenen Computer (130) und zum Übertragen einer Steuerdatenanforderung an einen Sicherheitsserver und zum Empfangen von Steuerdaten vom Sicherheitsserver zum Steuern der Schließvorrichtung (220), wobei die Steuereinheit (230) zum Anfordern der Steuerdaten über die Schnittstelle (240) basierend auf den empfangenen Befehlsdaten vorgesehen ist.

2. Schloss nach Anspruch 1, wobei sich die Schließvorrichtung (220) basierend auf den Steuerdaten öffnen oder schließen lässt.

3. Schloss nach Anspruch 1 oder 2, wobei die Schnittstelle (240) zum Empfangen eines ersten Notzugangscodes vorgesehen ist, und im Speicher (231) ein zweiter Notzugangscodes gespeichert ist, wobei sich die Schließvorrichtung (220) bei Übereinstimmung des ersten mit dem zweiten Notzugangscode öffnen lässt.

4. Sicherheitsbehälter mit einem Innenraum zum Aufnehmen eines Gegenstandes und einer Abdeckung zum Verschließen des Innenraums, wobei die Abdeckung und der Sicherheitsbehälter (110) mit mindestens einem Schloss (120) nach einem der Ansprüche 1-3 verriegel- bzw. entriegelbar sind.

5. System zur Überwachung eines Schlosses (120), umfassend: ein Schloss (120) nach einem der Ansprüche 1-3, einen Computer (130), und einen Sicherheitsserver (140), wobei der Computer (130) an das Schloss (120) anschließbar ist, und zum Empfangen von Identifizierungsdaten (640) und/oder Programmdaten vom Schloss (120) und zum Darstellen eines Benutzerinterfaces auf dem Computer (130) basierend auf den Programmdaten vom Schloss (120), zum Empfangen von Benutzerdaten (610) und/oder Befehlsdaten über das Benutzerinterface, und zum Senden wenigstens der Identifizierungsdaten (640) und der Benutzerdaten (610) an den Sicherheitsserver (140) vorgesehen ist; wobei der Sicherheitsserver (140) zur Erzeugung von Steuerdaten und zur Übertragung der Steuerdaten an das Schloss (120) vorgesehen ist, wobei das Schloss (120) zum Senden einer Steuerdatenanforderung basierend auf den Befehlsdaten an den Computer (130) und/oder an den Sicherheitsserver (140) vorgesehen ist und der Computer (130) vorzugsweise zur Weiterleitung der Steuerdatenanforderung an den Sicherheitsserver (140) vorgesehen ist.

6. System nach Anspruch 5, wobei der Sicherheitsserver (140) zum Erzeugen der Steuerdaten basierend auf der Steuerdatenanforderung, und/oder auf den Identifizierungsdaten (640), und/oder auf den Benutzerdaten (610) und/ oder eines vom Schloss (120) gesendeten Zeitstempels, und/oder auf in einer Datenbank (514) gespeicherten Angaben (610-490) vorgesehen ist.

7. System nach einem der Ansprüche 5-6, wobei zur Erzeugung der Steuerdaten eine Eingabe von Benutzerdaten (610) von einem, zwei oder mehreren Benutzern erforderlich ist, wobei die Anzahl der erforderlichen Eingaben von Benutzerdaten im Sicherheitsserver (140) gespeichert ist.

8. System nach Anspruch 6 oder 7, wobei der Sicherheitsserver (140) zum Empfangen weiterer Benutzerdaten (610) von einem weiteren, mit dem Sicherheitsserver (140) verbundenen Computer (150) vorgesehen ist, wobei der Sicherheitsserver (140) zum Erzeugen der Steuerdaten basierend auf den Benutzerdaten (610) vom Benutzer am lokalen Computer (120) und auf weiteren Benutzerdaten (610) von einem anderen Benutzer am weiteren Computer (150) vorgesehen ist.

9. System nach einem der Ansprüche 5-8, wobei der Sicherheitsserver (140) zum Erzeugen von Siegeldaten basierend auf Sicherheitszustandsdaten (660) und zum Senden der Siegeldaten an den Computer (120) vorgesehen ist, wobei der Computer (120) zum Darstellen der Siegeldaten vorgesehen ist.

10. System nach Anspruch 9, wobei die Siegeldaten Farbdaten zum farblichen Kennzeichnen einer Manipulation des Schlosses enthalten.

11. Verfahren zum Steuern eines Schlosses (120), das über einen Computer (130) mit einem Sicherheitsserver (140) verbunden wird, mit den Schritten:
- Senden (S730, S830) von Identifizierungsdaten (640) und Programmdaten für ein Benutzerinterface vom Schloss (120) an den Computer (130);
- Darstellen des Benutzerinterfaces auf dem Computer (130);
- Eingeben (S740, S840) von Benutzerdaten über das Benutzerinterface in den Computer (130);
- Senden der Identifizierungsdaten (640) und der Benutzerdaten (610) an den Sicherheitsserver (140);
- Erzeugen (S140, S280) von Steuerdaten basierend auf den empfangenen Identifizierungsdaten (640) und den Benutzerdaten (610) im Sicherheitsserver (140); und
- Senden der Steuerdaten an das Schloss (130).

12. Verfahren nach Anspruch 11, mit den Schritten:
Senden (S771, S871) von Befehlsdaten (S123) vom Computer (130) an das Schloss (120) nach dem Eingeben der Benutzerdaten (610); und
Senden (S772, S872) einer Steuerdatenanforderung (S130) basierend auf den Befehlsdaten an den Sicherheitsserver (140), wobei die Steuerdaten basierend auf der Steuerdatenanforderung erzeugt werden.

13. Verfahren nach Anspruch 11, mit den Schritten:
Verschlüsseln der Identifizierungsdaten (640), der Steuerdatenanforderung und/oder des Zeitstempels vor dem Senden vom Schloss (120) an den Sicherheitsserver (140); und
Entschlüsseln der verschlüsselten Identifizierungsdaten (640), der Steuerdatenanforderung und/oder des Zeitstempels im Sicherheitsserver (140); und
vorzugsweise Senden eines Zeitstempels zusammen mit der Steuerdatenanforderung vom Schloss (120) über den Computer (130) an den Sicherheitsserver (140), wobei die Steuerdaten basierend auf dem empfangenen Zeitstempel erzeugt werden und
Bestimmen einer Zufallszahl im Computer (130) vor dem Senden der Befehlsdaten;
Senden der Zufallszahl zusammen mit den Befehlsdaten an das Schloss (120);
Speichern der Zufallszahl, eines physischen Zustandes des Schlosses (120), eines Zeitstempels und/oder von Vorschriften zum Steuern des Schlosses (120) in einem Speicher (231) des Schlosses (120) als Sicherheitszustandsdaten (660)
Senden (S781, S841) der Sicherheitszustandsdaten (660) mit den Identifizierungsdaten (640) an den Sicherheitsserver (140);
Erstellen (S783, S843) von Siegeldaten mit Farbdaten, die eine Manipulation des Schlosses (120) basierend auf den Sicherheitszustandsdaten (640) anzeigen;
Senden (S784, S844) der Siegeldaten an den Computer (130); und
Darstellen (S785, S845) der Farbdaten aus den Siegeldaten am Computer (130).

14. Verfahren zum Transport eines Sicherheitsbehälters (140) nach Anspruch 4, mit den Schritten:
- Verbinden eines Schlosses (120) des Sicherheitsbehälters (110) mit einem ersten Computer (130), der mit einem Sicherheitsserver (140) verbunden ist;
- Schließen und Verriegeln des Sicherheitsbehälters (110) mit einem Schließbefehl nach einem der Verfahren nach Anspruch 30-35;
- Trennen des ersten Computer (130) vom Schloss (120);
- Transportieren des Sicherheitsbehälters zu einem zweiten Computer (150), der mit dem Sicherheitsserver (140) verbunden ist;
- Verbinden des Schlosses (120) des Sicherheitsbehälters (110) mit dem zweiten Computer (150);
- Entriegeln und Öffnen des Sicherheitsbehälters (110) mit einem Öffnungsbefehl nach einem der Ansprüche 30-35.

15. Verfahren zum Sichern eines Sicherheitsraumes, dessen Tür mit einem Schloss (120) nach einem der Ansprüche 1-3 verschließbar ist, mit den Schritten:
- Verbinden des Schlosses (120) des Sicherheitsraumes mit einem ersten Computer (130), der mit einem Sicherheitsserver (140) kommuniziert;
- Schließen und Verriegeln des Sicherheitsraumes mit einem Schließbefehl nach einem der Verfahren nach Anspruch 30-35;
- Trennen des ersten Computer (130) vom Schloss (120);
- Verbinden des Schlosses (120) mit einem zweiten Computer (150);
- Entriegeln und Öffnen des Sicherheitsraumes mit einem Öffnungsbefehl nach einem der Ansprüche 30-35.
